# EUROPÄISCHE PATENTSCHRIFT

(11) **EP 0 631 825 B1**
(45) Veröffentlichungstag und Bekanntmachung des Hinweises auf die Patenterteilung: **28.01.1998**
(21) Anmeldenummer: 94890089.9
(22) Anmeldetag: 24.05.1994
(51) Int. Cl.: B07B 1/12

(54) **Fingersieb**
Finger-sieve
Crible à doigts

(30) Priorität: 30.06.1993 AT 1277/93
(43) Veröffentlichungstag der Anmeldung: 04.01.1995
(73) Patentinhaber: SBM WAGENEDER Gesellschaft m.b.H., A-4663 Laakirchen (AT)
(72) Erfinder: Haider, Bruno, Dipl.-Ing. Dr., A-4810 Gmunden (AT); Nussbaumer, Karl, Ing., A-4663 Laakirchen (AT); Hackmair, Walter, A-4812 Pinsdorf (AT)
(74) Vertreter: Köhler-Pavlik, Johann, Dipl.-Ing.

(56) Entgegenhaltungen:
- GB-A- 2 233 582
- US-A- 2 910 180
- US-A- 3 241 671

## Beschreibung

Die Erfindung betrifft ein Fingersieb nach dem Oberbegriff des Patentanspruches 1.

Finger- bzw. Spaltsiebe bekannter Bauart haben bei der erwähnten Verwendung den Nachteil, daß beim Sieben klebriger, insbesondere stark klebriger Materialien das zu siebende Gut während des Gleitens über den Balken und entlang der Stäbe, Finger od.dgl. teilweise haften bleiben, wodurch der Siebeffekt beeinträchtigt und demzufolge ein häufiges Reinigen der Balken, Stäbe, Finger od.dgl. oder ein Austausch derselben bzw. des ganzen Siebes erforderlich ist, womit ein häufig langdauernder Stillstand der Anlage verbunden ist.

Ein Fingersieb der eingangs erwähnten Art ist durch die US-A-3 241 671 bekanntgeworden. Bei diesem Fingersieb sind kammartige Elemente durch eine, lotrecht zu den Fingern verlaufende Schraube in einem Winkelstück befestigt. Der Nachteil dieser Konstruktion besteht darin, daß der Austausch der Finger bei Beschädigung derselben mit Schwierigkeiten verbunden ist.

Durch die EP-A 2 212.378 ist eine Siebvorrichtung mit einem seitlich nachgiebig eingespannten, eine rechteckförmige Siebfläche aufweisenden Siebbelag bekannt geworden, wobei von unten gegen diesen wirksamen Schlagleisten vorgesehen sind, die sich zwischen den Sieb-Einspannlagern erstrecken und die unter Einwirkung eines Schwingungsantriebs einen durch Wölbungshub senkrecht zur Siebfläche ausführen.

Durch die WO 84/04474 ist ein Siebrost bekannt geworden, welcher an seinen beiden Enden an einem Rahmen befestigt ist, wobei mindestens ein Ende am Rahmen durch ein fehlendes Element angeschlossen ist, sodaß der Rost unter dem Einfluß von Vibriereinrichtungen schwingen kann.

Beide zuvor genannten Siebeinrichtungen eignen sich wegen des früher genannten Nachteiles zum Sieben klebriger Materialien nicht.

Aufgabe der Erfindung ist die Nachteile der bekannten Konstruktion zu beseitigen. Zur Lösung der gestellten Aufgabe wird eine Maßnahme nach dem kennzeichnenden Teil des Patentanspruches 1 vorgeschlagen. Dadurch wird ein leichtes Auswechseln beschädigter Finger ermöglicht.

Durch die Maßnahme nach Anspruch 2 wird ein Ausreißen der Stäbe, Finger od.dgl. aus der Traverse, dem Balken od.dgl. infolge der Schwingungen der Stäbe, Finger od.dgl. verhindert. Diese Wirkung kann noch durch die Maßnahme nach Anspruch 3 verstärkt werden.

Die Maßnahme nach Anspruch 4 erlaubt ein rasches Wechseln der Finger, wodurch nur geringe Stillstandzeiten der Anlage erforderlich sind.

In der Zeichnung ist ein Ausführungsbeispiel des erfindungsgemäßen Fingersiebes in vereinfachter Ausführung dargestellt.
Es zeigen Fig. 1 eine Vorderansicht,
Fig. 2 eine Draufsicht des Fingersiebes,
Fig. 3 einen Schnitt nach der Linie III-III der Fig. 1 und
Fig. 4 eine Anordnung mehrerer Fingersiebe der erfindungsgemäßen Bauart als Einsätze in Kaskadenform.

Mit 1 ist eine Traverse bzw. ein Balken aus Stahl bezeichnet, in welche bzw. welchen im Querschnitt kreisrunde Federstäbe, Federfinger od.dgl. 3, im vorliegenden Fall mit gleichem Durchmesser und in gleichen Spaltabständen fliegend und fix eingespannt sind. Die Traverse bzw. der Balken 1 hat im wesentlichen U-förmigen Querschnitt und ist mittels Schrauben 5, 6 bzw. 7, 8 an einem Gestell od.dgl. befestigt, während die Federstäbe, Federfinger od.dgl. 3 in Kunststoffträger 2 eingegossen sind, welche, wie der Fig. 3 zu entnehmen ist, an ihrer unteren Seite sich nach außen verjüngend abgeschrägt sind und durch Leisten 9 gehalten sind, die kongruent zum Träger 2 abgeschrägt sind und mittels Schrauben 4 an der Traverse bzw. am Balken 1 gehalten sind. Im vorliegenden Falle sind zwei Fingersiebelemente 10, 11 nebeneinander angeordnet, von welchen jedes eine Reihe von Siebstäben, Siebfingern od.dgl. trägt. Dadurch ist ein leichter Austausch der Elemente nach Entfernen der Leiste 9 gegeben.

Das zu siebende Gut wird durch Vibration des Fingersiebes in der Längsrichtung der Stäbe, Finger od.dgl. entlang der Stäbe, Leisten od.dgl. 3 gefördert. Durch die fliegende Anordnung der Stäbe, Finger od.dgl. 3 werden diese in schwingende Bewegung versetzt, wodurch eine Reinigung der Stäbe, Finger od.dgl. vom allenfalls anhaftenden Gut erzielt wird. Diese schwingende Bewegung wird außerdem durch das Eingießen der Stäbe, Finger od.dgl. in den Kunststoffträger 2 unterstützt.

Bei der Anlage nach Fig. 4 ist eine Vielzahl von Fingersieben in kaskadenartiger Anordnung dargestellt.

Selbstverständlich können im Rahmen der Erfindung verschieden konstruktive Abänderungen vorgenommen werden. So können die Stäbe oder Finger 3 einen anderen als runden, z.B. ovalen, recht- oder anderseckigen Querschnitt haben. Weiters kann der Querschnitt einzelner Stäbe unterschiedlich sein. Gleiches gilt auch für die Spaltabstände. Weiters besteht die Möglichkeit, die Traverse bzw. den Balken 1 teilweise oder zur Gänze aus Kunststoff herzustellen, in welchen die Stäbe oder Finger eingegossen sind. Schließlich ist es möglich, die Stäbe, Finger od.dgl. 3 aus nichtfederndem Material herzustellen und nur die Einspannung so auszuführen, daß die Stäbe, Finger od.dgl. 3 durch die Förderbewegung bzw. Vibration des Fingersiebes in Schwingungen versetzt werden.

## Patentansprüche

1. Fingersieb, insbesondere für den Einsatz in Bauschuttaufbereitungsanlagen, Müllaufbereitungsanlagen und Absiebung von Humus und Torf, welches eine Vielzahl in der Förderrichtung angeordneter, quer zu dieser in Abstand voneinander gelegener Finger aufweist, welche von einer Traverse, einem Balken od.dgl. (1) fliegend gehalten sind und während der Förderung des zu siebenden Gutes schwingen, wobei die Finger (3) in mindestens einem in der Traverse, im Balken od.dgl. (1) lösbar befestigten Träger (2) gehalten sind,
dadurch gekennzeichnet, daß der Träger (2) nach außen, d.h. zu den Fingern hin, verjüngt ist und in einem zu den Fingern (3) hin offenen, die Traverse, den Balken od.dgl. (1) bildendes Profil durch mindestens eine Leiste (9) eingeklemmt gehalten ist, die mit dem Profil lösbar verbunden ist.

2. Fingersieb nach Anspruch 1, dadurch gekennzeichnt, daß die Finger (3) aus federndem Material bestehen und daß die Leiste (9) nach außen erweitert ist und an den Träger (2) durch eine gemeinsame Schrägfläche anschließt.

3. Fingersieb nach Anspruch 1, dadurch gekennzeichnet, daß mindestens ein Teil der Finger (3) gruppenweise oder alle Finger (3) einer Reihe durch den Träger (2) untereinander verbunden sind.

4. Fingersieb nach Anspruch 1, dadurch gekennzeichnet, daß die Traverse, der Balken od. dgl. (1) U-förmigen Querschnitt aufweist und daß der Träger (2) aus Kunststoff besteht, in welchem die Finger (3) eingegossen sind.

## Claims

1. Finger sieve, more especially for use in rubble processing plants, in refuse processing plants and in sieving humus and peat, which sieve has a plurality of fingers disposed in the direction of conveyance and situated with spacings therebetween transversely relative to said direction of conveyance, said fingers being detachably retained by a girder, a beam or the like (1) and oscillating during the conveyance of the material to be sieved, the fingers (3) being retained in at least one supporting member (2), which is detachably secured in the girder, in the beam or the like (1),
characterised in that the supporting member (2) tapers outwardly, i.e. towards the fingers, and is retained, clamped in position, in a profile which is open towards the fingers (3) and forms the girder, the beam or the like (1), by at least one bar (9), which is detachably connected to the profile.

2. Finger sieve according to claim 1, characterised in that the fingers (3) are formed from resilient material, and in that the bar (9) is widened outwardly and communicates with the supporting member (2) by means of a common inclined face.

3. Finger sieve according to claim 1, characterised in that at least some of the fingers (3) are interconnected in groups or all of the fingers (3) of one row are interconnected by means of the supporting member (2).

4. Finger sieve according to claim 1, characterised in that the girder, the beam or the like (1) has a U-shaped cross-section, and in that the supporting member (2) is formed from plastics material, in which the fingers (3) are integrally moulded.

## Revendications

1. Crible à doigts en particulier pour utilisation dans des installations de traitement de produits de démolition, des installations de préparation d'ordures et pour la séparation par tamisage d'humus et tourbe, présentant une pluralité de doigts disposés dans la direction de transport, orientés transversalement par rapport à celle-ci et à distance les uns des autres, doigts maintenus flottants par une traverse ou une poutre ou analogues (1) et qui vibrent pendant le transport du produit à tamiser, les doigts (3) étant maintenus en au moins un support (2) fixé de façon désolidarisable dans la traverse, dans la poutre ou analogue (1), caractérisé en ce que le support (2) est effilé en direction de l'extérieur, c'est-à-dire en direction des doigts et est maintenu enserré dans un profilé ouvert en direction des doigts (3), constituant la traverse la poutre ou analogue (1), l'enserrement se faisant au moyen d'au moins une bande (9) qui est reliée de façon désolidarisable au profilé.

2. Crible à doigts selon la revendication 1, caractérisé en ce que les doigts (3) sont constitués d'un matériau élastique et en ce que la bande (9) est élargie vers l'extérieur et est raccordée au support (2) au moyen d'une surface oblique commune.

3. Crible à doigts selon la revendication 1, caractérisé en ce qu'au moins une partie des doigts (3) sont reliés ensemble par groupes ou bien tous les doigts (3) d'une rangée sont reliés ensemble au moyen du support (2).

4. Crible à doigts selon la revendication 1, caractérisé en ce que la traverse. la poutre ou analogue (1) présente une section transversale en forme de U, et en ce que le support (2) est constitué de matière plastique, dans laquelle les doigts (3) sont noyés.
